# EUROPÄISCHE PATENTSCHRIFT

(11) **EP 0 307 807 B1**
(45) Veröffentlichungstag und Bekanntmachung des Hinweises auf die Patenterteilung: **25.07.1990**
(21) Anmeldenummer: 88114735.9
(22) Anmeldetag: 09.09.1988
(51) Int. Cl.: B65D 23/08

(54) **Likörflasche aus Glas**
Glass liqueur bottle
Bouteille de liqueur en verre

(30) Priorität: 18.09.1987 DE 8712608 U
(43) Veröffentlichungstag der Anmeldung: 22.03.1989
(73) Patentinhaber: WEINBRENNEREI PABST & RICHARZ GMBH & CO, D-2887 Elsfleth (DE)
(72) Erfinder: Pabst, Jürgen, D-2875 Ganderkesee/Schierbrok (DE)
(74) Vertreter: Depmeyer, Lothar

(56) Entgegenhaltungen:
- FR-A- 2 145 630
- FR-A- 2 413 280
- GB-A- 2 071 519
- GB-A- 2 139 647

## Beschreibung

Die Erfindung betrifft eine Likörtlasche aus Glas, insb. für gegebenenfalls mit Früchten aufbereitete Joghurt-Liköre, nach dem Oberbegriff des Anspruchs 1.

Bei bekannten Flaschen dieser Art (GB-A 2 139 647) kann die Deckschicht - für den Fall, dass sie nicht vergleichsweise hart und kratzfest ist - mit einer Schutzbeschichtung versehen sein, über deren Ausbildung jedoch keine Aussagen gemacht sind.

Weiterhin sind Flaschen bekannt (GB-A 2 071 519), die mit einer dehnungsfähigen Deckschicht versehen sind, die aussen mit einer lackartigen, farblosen Schutzbeschichtung bedeckt ist, welche abriebfest sein soll und Beimischungen enthalten kann, die den negativen Einfluss einer UV-Bestrahlung mindern können. Diese Schutzbeschichtung enthält keine optisch reflektierenden Teilchen.

Ferner wurde schon vorgeschlagen, auf Behältern der Verzierung dienende Reliefs anzubringen, die aus Metallplättchen bestehen, durch Kleber zusammengehalten sind und so durch eine Anhäufung das Relief bilden. Diese Reliefs sind somit weder durchsichtig noch durchscheinend (FR-A 2 413 280).

Der Erfindung liegt die Aufgabe zugrunde, die eingangs erwähnten Flaschen so zu verbessern, dass bei ausreichendem Schutz gegen UV-Bestrahlung die Flaschen durch Reflexion optisch gut erkennbar sind, über eine ausreichende Griffigkeit verfügen und zudem noch so beschaffen sind, dass sie abriebfest sind und ihr Inhalt der Farbe nach noch in ausreichendem Masse erkennbar ist.

Diese Aufgabe wird durch die Merkmale nach dem Kennzeichnungsteil des Patentanspruchs 1 gelöst. Vorteilhafte Ausgestaltungen der Erfindung ergeben sich aus den Unteransprüchen.

Wichtig ist somit, dass die als Lichtreflektoren dienenden Plättchen mit dem im Patentanspruch 1 angeführten gegenseitigen Abstand angeordnet sind und zudem kleine Erhebungen bilden, um so die Griffigkeit zu erhöhen und den Flascheninhalt ausreichend feststellen zu können.

Weitere Einzelheiten der Erfindung werden anhand der Zeichnung erläutert, in der ein Ausführungsbeispiel der Erfindung dargestellt ist. Es zeigen:
Fig. 1 eine Likörflasche für Erdbeer-Joghurt-Likör in der Ansicht,
Fig. 2 einen Ausschnitt aus Fig. 1 in vergrössertem Masstab,
Fig. 3 einen Teilschnitt durch eine Likörflasche.

Die Flasche ist in bekannter Weise eine Glasflasche. Ihre Wandung ist mit 1 bezeichnet. Die Aussenfläche der Wandung ist mit einer fest angehafteten Deckschicht 2 aus einem geeigneten Kunststoff versehen. Die Deckschicht 2 ist milchig, jedoch durchscheinend, um so die Farbe des Flascheninhalts noch in ausreichendem Masse erkennen zu können. Die Deckschicht 2 ist so aufbereitet, dass sie etwa 20 - 30% der von aussen einwirkenden UV-Strahlung absorbiert, was insb. im Hinblick auf kurzwelliges UV zutrifft.

Um die Deckschicht 2 beständiger und gegen mechanische Einflüsse von aussen sicherer zu machen, ist sie mit einer schützenden, farblosen Lackschicht 5 überzogen. Der Lackschicht 5 sind Reflektoren 3 zugeordnet, und zwar in der Weise, dass sie dort in der Aussenfläche liegen. Dies wird dadurch erreicht, dass nach dem Aufbringen der Lackschicht 5 die Reflektoren 3 aufgesprüht werden. Sie gelangen dabei in die Oberfläche der Lackschicht und haften dort an. Diese Reflektoren 3 dienen der Reflektion, zugleich aber auch der Erhöhung der Griffigkeit der Flasche.

Diese für normale Lichtstrahlen geeigneten, in Wirrlage angeordneten Reflektoren 3 werden von feinen, dünnen Plättchen gebildet, die eine Ausdehnung 0.1 - 0.5 mm haben bei beliebiger Grundrissform. Sie liegen nicht eng beieinander, sondern sind mit Abstand angeordnet, der etwa mehr als zehnmal grösser ist als ihre Breite bzw. Länge.

Es sei noch erwähnt, dass lediglich die seitlichen Flächen der Flasche mit den oben erwähnten Überzügen versehen sind. Am Boden der Flasche bzw. in ihrem Bodenbereich 1' ist die Wandung nackt und frei. Die Wandung 1 ist im übrigen klar durchsichtig und nicht eingefärbt.

Ferner sei erwähnt, dass die Lackschicht 5 vorzugsweise aus einem amingehärteten Zwei-Komponenten-Lack besteht. Dadurch gelingt eine gute Halterung der Reflektoren 5 und eine ausreichende mechanische Widerstandsfähigkeit.

## Patentansprüche

1. Likörflasche aus Glas, insb. für gegebenenfalls mit Früchten aufbereitete Joghurt-Liköre, wobei die Flasche mit einer fest angehafteten Deckschicht (2) versehen ist, die eine eine UV-Bestrahlung des Likörs vermindernde Wirkung hat, schwach milchig, durchscheinend ausgebildet ist und eine Schutzbeschichtung aufweist, dadurch gekennzeichnet, dass die Schutzbeschichtung eine farblose Lackschicht (5) ist, die in Wirrlage und mit gegenseitigem Abstand angeordnete Lichtreflektoren (3) in Form von Plättchen und unregelmässig angeordnete, von den Plättchen gebildete, kleine Erhebungen aufweist, wobei der gegenseitige Abstand der Lichtreflektoren (3) etwa mehr als zehnmal grösser ist als ihre Flächenausdehnung.

2. Flasche nach Anspruch 1, dadurch gekennzeichnet, dass die Lichtreflektoren (3) an der Oberfläche der Lackschicht (5) haften.

3. Flasche nach Anspruch 1, dadurch gekennzeichnet, dass die Flächenausdehnung der Lichtreflektoren (3) etwa 0.1 - 0.5 mm beträgt.

4. Flasche nach Anspruch 1, dadurch gekennzeichnet, dass ihre Aussenseitenflächen, ggfs. unter Freilassung eines schmalen Randbereiches am Flaschenboden (Bodenbereich 1') mit der Deckschicht (2) versehen sind.

5. Flasche nach Anspruch 1, dadurch gekennzeichnet, dass die Lackschicht (5) ein amingehärteter Zweikomponentenlack ist.

## Claims

1. Liqueur bottle formed from glass, esp. for yoghurt liqueur which has possibly been prepared with fruit, the bottle being provided with a firmly affixed cover layer (2), which serves to reduce UV radiation of the liqueur, is slightly milky, is translucent and has a protective coating, characterised in that the protective coating is a colourless layer of varnish (5), which has light reflectors (3), which are in the form of small plates and are disposed irregularly with spacings therebetween, and small raised portions, which are disposed irregularly and are formed by the small plates, the spacing between the light reflectors (3) being approximately more than ten times greater than their surface dimension.

2. Bottle according to claim 1, characterised in that the light reflectors (3) adhere to the surface of the layer of varnish (5).

3. Bottle according to claim 1, characterised in that the surface dimension of the light reflectors (3) is approximately 0.1-0.5 mm.

4. Bottle according to claim 1, characterised in that its outer lateral faces are provided with the cover layer (2), possibly leaving a narrow edge region at the base of the bottle (base region 1 ').

5. Bottle according to claim 1, characterised in that the layer of varnish (5) is an amide-hardened two-component varnish.

## Revendications

1. Bouteille à liqueur en verre, notamment pour des liqueurs au yaourt traitées avec des fruits, la bouteille étant munie d'une couche extérieure (2) qui adhère solidement, qui possède une action de diminution de l'exposition de la liqueur au rayonnement ultraviolet et qui est translucide en étant légèrement laiteuse et présentant un revêtement protecteur, caractérisée en ce que le revêtement protecteur est une couche de vernis (5) incolore, qui comporte des réflecteurs de la lumière (3), disposés en désordre et à distance mutuelle, sous forme de plaquettes et de petites parties proéminentes disposées irrégulièrement et formées par les plaquettes, la distance mutuelle des réflecteurs de la lumière (3) étant un peu plus que dix fois plus grande que leur étendue en surface.

2. Bouteille suivant la revendication 1, caractérisée en ce que les réflecteurs de la lumière (3) adhèrent à la surface de la couche de vernis (5).

3. Bouteille suivant la revendication 1, caractérisée en ce que l'extension en surface des réflecteurs de la lumière (3) est comprise entre 0,1 et 0,5 mm environ. _{!}

4. Bouteille suivant la revendication 1, caractérisée en ce que ses surfaces latérales extérieures sont munies, le cas échéant en laissant une partie marginale étroite au fond de la bouteille (partie de fond 1'), de la couche extérieure (2).

5. Bouteille suivant la revendication 1, caractérisée en ce que la couche de vernis (5) est un vernis à deux constituants durci par une amine.
